# EUROPÄISCHE PATENTSCHRIFT

(11) **EP 2 173 972 B1**
(45) Veröffentlichungstag und Bekanntmachung des Hinweises auf die Patenterteilung: **06.03.2013**
(21) Anmeldenummer: 08787065.5
(22) Anmeldetag: 08.08.2008
(51) Int. Cl.: F01D 5/06

(54) **ROTOR FÜR EINE AXIAL DURCHSTRÖMBARE STRÖMUNGSMASCHINE**
ROTOR FOR AN AXIAL FLOW TURBOMACHINE
ROTOR POUR TURBOMACHINE À FLUX AXIAL

(30) Priorität: 10.08.2007 EP 07015785
(43) Veröffentlichungstag der Anmeldung: 14.04.2010
(73) Patentinhaber: Siemens Aktiengesellschaft, 80333 München (DE)
(72) Erfinder: ARRELL, Douglas J., Oviedo, FL 32765 (US); HUNT, David W., Orlando, FL 32833 (US); KOLK, Karsten, 45479 Mülheim a.d. Ruhr (DE); HOELL, Harald, 63607 Wächtersbach (DE); NIMPTSCH, Harald, 45136 Essen (DE)
(86) Internationale Anmeldenummer: PCT/EP2008/060480
(87) Internationale Veröffentlichungsnummer: WO 2009/021927

(56) Entgegenhaltungen:
- EP-A- 0 846 844
- CH-A- 238 207
- DE-C- 898 100
- DE-C- 972 310
- FR-A- 2 566 835
- GB-A- 602 656

## Beschreibung

Die Erfindung betrifft einen Rotor für eine axial durchströmbare Strömungsmaschine, mit mehreren stapelweise angeordneten Rotorscheiben, die mittels mindestens eines Zugankers axial miteinander verspannt sind und jeweils einen äußeren Durchmesser aufweisen.

Gattungsgemäße Rotoren sind aus dem allgemeinen Stand der Technik längst bekannt. Die in dem Rotor verwendeten Rotorscheiben tragen bekanntermaßen an ihren äußeren Seiten in einem Kranz angeordnete Laufschaufeln, mittels denen ein Arbeitsmedium komprimierbar oder mittels denen die in einem Arbeitsmedium enthaltene Energie in die Drehbewegung des Rotors umsetzbar ist. Die aneinanderliegenden gestapelten Rotorscheiben werden dabei von mindestens einem Zuganker miteinander verspannt. Hierzu erstreckt sich der Zuganker durch die Rotorscheiben und ist durch endseitig aufgeschraubte Muttern vorgespannt. Der Zuganker gewährleistet das feste Aneinanderliegen der Rotorscheiben.

Ferner ist aus der DE 199 14 227 B4 bekannt, dass ein zusammengeschweißter Rotor einen äußeren trommelförmigen Wärmeschutzmantel zum Schutz des inneren Bereichs des Rotors aufweisen kann.

Daneben ist aus der Patentschrift DE 898 100 ein gekühlter Gasturbinenläufer bekannt. Dessen Außenumfang wird von ringförmigen Schaufelträgern gebildet, die nach der Achse zu mit gegenüberliegenden Aussparungen versehen sind. In jede diese Aussparungen greift jeweils ein vorspringender Rand einer Rotorscheibe ein, so dass der jeweilige Schaufelträger formschlüssig zwischen zwei Rotorscheiben verspannt ist.

Darüber hinaus ist ein aus mehreren Teilen zusammengesetzter Trommelläufer für Gasturbinen aus der Patentschrift CH 238 207 bekannt. Der Trommelläufer umfasst dabei eine aus mehreren Ringen axial zusammengesetzte Trommel, die am äußeren Trommelumfang an den Stoßstellen miteinander verschweißt sind. Dabei ist im Bereich der Stoßstellen zwischen zwei benachbarten Ringen formschlüssig der Rand einer Rotorscheibe eingefasst.

Aus der Patentschrift DE 972 310 ist ein modularer Rotor für eine Turbomaschine in Scheibenbauweise bekannt. Die vom Rotor getragenen Laufschaufeln sind im Detail an Ringen befestigt. Die Ringe sind an ihren Stirnseiten durch Formschluss von beidseitig angeordneten Rotorscheiben gehalten.

Gemäß allgemeinen Bestrebungen zur Steigerung von Wirkungsgrad und Leistung von zur Erzeugung von Energie verwendeten Gasturbinen sind vergleichsweise große Verdichtermassenströme bei gleichzeitig hohen Verdichterdruckverhältnissen erforderlich. Größere Verdichtermassenströme treten beispielsweise bei Verdichtern von Gasturbinen auf, deren Nennleistung größer als 50 MW ist. Das Verdichter-Druckverhältnis ist dabei größer als 1:16. Aufgrund des vergleichsweise hohen Druckverhältnisses steigt die Temperatur der verdichteten Luft auf mehrere Hundert Grad Celsius an. Die hohe Lufttemperatur heizt die benachbarten Elemente des Verdichters, insbesondere im Bereich der hinteren Verdichterstufen auf, so dass heutzutage aufgrund der gesteigerten Druckverhältnisse die bisher verwendeten Materialien den nun auftretenden Temperaturen nicht mehr ausreichend standhalten können. Bei der Verwendung von temperaturbeständigeren Materialen für Rotorscheiben treten jedoch aufgrund der Baugröße von Verdichtern mit großen Massenströmen weitere Nachteile in der Festigkeit und Bearbeitbarkeit auf, so dass diese nur bedingt geeignet und nur bedingt einsetzbar sind. Zudem sind die temperaturbeständigeren Materialien auch teuerer.

Aufgabe der Erfindung ist daher die Bereitstellung eines Rotors für eine axial durchströmbare Strömungsmaschine, vorzugsweise für einen Hochdruckverdichter mit einem Druckverhältnis von größer 1:16 und einem vergleichsweise großen Verdichtermassenstrom, bei dem unter Beibehaltung des Konzepts mit stapelweise aneinander liegenden Rotorscheiben eine kostengünstige Konstruktion angegeben werden kann. Gleichzeitig soll der Rotor eine besonders lange Lebensdauer aufweisen. Ferner soll die Effizienz des Verdichters weiter verbessert werden.

Die vorgenannten Aufgaben werden durch einen Rotor der eingangs genannten Art gelöst, bei dem zumindest zwei der Rotorscheiben des Rotors einen geringeren äußeren Durchmesser als eine der benachbarten Rotorscheiben aufweisen und der vorhandene Durchmesserunterschied durch eine die Rotorscheibe mit geringerem äußerem Durchmesser ringförmig umgreifende Trommel ausgeglichen ist, welche Trommel die betreffenden Rotorscheiben mit geringem Durchmesser in ihrer gesamten axialen Erstreckung umgreift und einen an ihrer Innenfläche endlos umlaufenden Steg aufweist, der zwischen den umgriffenen Rotorscheiben mit geringerem Durchmesser axial verspannt ist.

Gemäß der Erfindung wird somit ein - in seine Radialrichtung gesehen - mehrteiliger Rotor vorgeschlagen, bei dem die innen liegenden Rotorscheiben aus einem anderen Werkstoff hergestellt sein können als die außen vorgesehene Trommel. Die am meisten geeigneten Materialien können somit auf die unterschiedlichen Belastungen von Trommel und Rotorscheiben ausgewählt werden. Somit kann sowohl die Trommel als auch die umgriffenen Rotorscheiben mit geringerem Durchmesser aus jeweils einem Material gefertigt werden, mit dem eine besonders lange Lebensdauer der Komponente erreicht werden kann. Gleichzeitig wird eine Vorrichtung angegeben, durch welche die Trommel drehfest mit den Rotorscheiben geringeren Durchmessers verbunden werden kann. Eine schlupfbehaftete Relativbewegung zwischen außen angeordneter Trommel und radial weiter innen angeordneten Rotorscheiben ist somit nicht möglich, wodurch insgesamt die zwischen den beteiligten Komponenten zu übertragenden Drehmomente und Kräfte verlustfrei weitergegeben werden können. Außerdem ermöglicht die Trommel die Abdichtung von Spalten zwischen den beiden Rotorscheiben, so dass ein an dieser Stelle beim Stand der Technik ggf. vorhandener Leckagestrom hier unterdrückt werden kann. Dies steigert die Effizienz des Verdichters.

Darüber hinaus können die Rotorscheiben aufgrund ihres verringerten Durchmessers auch besser auf ggf. vorhandene Materialeinschlüsse, Fehlstellen und oder auch Risse mittels der bekannten Ultraschall-Verfahren untersucht werden als die aus dem Stand der Technik bekannten Rotorscheiben mit einem größeren Durchmesser.

Vorteilhafte Ausgestaltungen sind in den Unteransprüchen angegeben.

Gemäß einer ersten vorteilhaften Weiterbildung ist die Rotorscheibe mit dem größeren äußeren Durchmesser unmittelbar neben der Rotorscheibe mit dem geringerem äußeren Durchmesser angeordnet. Insofern sind die Laufschaufeln unmittelbar mit der Rotorscheibe mit größerem Durchmesser verhakt, wogegen im axialen Abschnitt des Rotors, in dem die Rotorscheibe mit geringerem Durchmesser angeordnet ist, die Laufschaufeln unmittelbar mit der Trommel verhakt sind. Sozusagen umfasst der Rotor einen ersten Abschnitt mit einem Scheibenläufer und einen zweiten Abschnitt mit einem Trommelläufer mit innenliegenden Rotorscheiben.

Gemäß einer weiteren vorteilhaften Weiterbildung erstreckt sich der Steg der Trommel radial weiter nach innen als die Rotorscheibe mit geringerem äußerem Durchmesser und weist dabei eine derartige axiale Breite auf, dass sich der Steg zumindest teilweise bis in eine Nabenöffnung der Rotorscheibe mit geringerem Durchmesser erstreckt. Diese Ausgestaltung führt zu einer sowohl mechanisch als auch thermisch besonders belastbaren Trommel.

Vorzugsweise sind die beiden - in Axialrichtung des Rotors gesehen - äußeren der von der Trommel umgriffenen Rotorscheiben mit dieser zur Aufnahme von Fliehkraftbelastungen verhakt. Die Trommel umgreift somit mindestens zwei Rotorscheiben, wobei jeweils die beiden - in Axialrichtung gesehen - äußeren Rotorscheiben an ihren äußeren Umfängen jeweils eine Verhakung vorsehen, die mit einem an der Innenseite der Trommel vorgesehenen korrespondierenden Haken oder Nut jeweils in Eingriff gebracht werden können. Die Richtung der Verhakung ist so gewählt, dass die auf die Trommel wirkenden Fliehkraftbelastungen von den Rotorscheiben zumindest teilweise aufgenommen werden können. Hierdurch kann die in diesem Abschnitt des Rotors auftretende Fliehkraftbelastung gleichmäßig von der Trommel auf die radial weiter innen angeordneten Rotorscheiben verteilt werden. Aufgrund der erforderlichen Montierbarkeit der stapelbaren Konstruktion mit radial innen angeordneten Rotorscheiben und radial außen angeordneter Trommel ist es erforderlich, dass zumindest die beiden äußeren Rotorscheiben mit der Trommel verhakt sind. Bei einer Anordnung, bei der die Trommel lediglich zwei Rotorscheiben umgreift, sind somit beide Rotorscheiben mit der Trommel verhakt.

Gemäß einer besonders vorteilhaften Ausgestaltung der Erfindung ist die Trommel aus einem wärmebeständigeren Material ausgebildet als die Rotorscheiben. Insbesondere hierdurch kann ein besonders preiswerter Rotor angegeben werden, da das wärmebeständigere und kostenintensivere Material lediglich für die Trommel zu verwenden ist. Die erfindungsgemäße Konstruktion wird vorzugsweise in den hinteren Stufen eines Axialverdichters verwendet, in denen während des Verdichtungsvorgangs besonders hohe Temperaturen im Bereich von größer 400° C auftreten. Mit einer wärmebeständigeren Trommel kann die Lebensdauer des Rotors zumindest aufrechterhalten werden, wenn nicht sogar weiter verlängert werden. Da im Inneren des Rotors aufgrund der Temperaturgradienten im Trommelmaterial eine geringere Temperatur vorherrscht als in der zu verdichtenden Luft, kann es ausreichend sein, dass die Rotorscheiben aus einem Material gefertigt sind, welches bezüglich der Temperaturbeständigkeit geringeren Anforderungen genügt. Dementsprechend kann das Material der Rotorscheiben ein preisgünstigeres sein als das Material der Trommel. Beispielsweise kann die Trommel aus einer Nickel-Basis-Legierung hergestellt sein und die von ihr umgriffenen Rotorscheiben aus einem wärmebeständigen Stahl oder Legierung.

Um eine besonders feste und zuverlässige Verbindung zwischen der Trommel und den Rotorscheiben angeben zu können, weist der Steg zwei gegenüberliegende flanschartige Stirnflächen auf, die an flanschartigen Stirnflächen dazu benachbarter Rotorscheiben anliegen. Vorzugsweise liegt die Stirnfläche der Rotorscheiben formschlüssig an der Stirnfläche des Stegs an. Beispielsweise kann der Formschluss mittels einer Hirthverzahnung hergestellt werden. Gemäß einer weiteren Ausgestaltung kann vorgesehen sein, dass die Trommel mindestens eine Nut zur Aufnahme von mindestens einer Laufschaufel aufweist. Vorzugsweise ist die Nut als Umfangsnut ausgebildet, so dass in die Umfangsnut alle Laufschaufeln eines Laufschaufelkranzes eingesetzt werden können. Die Verwendung von Umfangsnuten ermöglicht eine besonders große Anzahl von Laufschaufeln je Kranz. Außerdem sind die Umfangsnuten preiswerter in ihrer Herstellung als in Axialrichtung verlaufende Nuten für Laufschaufeln.

In einer besonders bevorzugten Variante der Erfindung kann die Anzahl der Umfangsnuten größer sein als die Anzahl der von der Trommel umgriffenen Rotorscheiben. Bisher war es beim Stand der Technik so, dass je Laufschaufelstufe eine Rotorscheibe mit einer Umfangsnut vorgesehen war. Dies bedingte einen vergleichsweise großen axialen Bauraum zur Befestigung der Laufschaufeln am Rotor. Mit der nun vorgeschlagenen Lösung kann trotz der Verwendung des modularen Rotorkonzeptes mit Rotorscheiben ein vergleichsweise kurzer axialer Bauraum für den Rotor und für das Gehäuse erzielt werden, da beispielsweise bei der Verwendung von zwei Rotorscheiben es möglich ist, an den Außenumfang der Trommel drei Umfangsnuten vorzusehen, in die jeweils Laufschaufeln unterschiedlicher Schaufelkränze einsetzbar sind. Somit kann axialer Bauraum eingespart werden, was insbesondere die Gehäusematerialkosten verringert. Zudem kann die Masse des Rotors verringert werden. Insgesamt ist somit die Außenseite der Trommel zur Aufnahme von in Kränzen angeordneten Laufschaufeln ausgebildet, wobei die Anzahl der montierbaren Schaufelkränze größer sein kann als die Anzahl der von der Trommel umgriffenen Rotorscheiben.

Die Erfindung ist besonders zweckmäßig, wenn der Rotor in einem Verdichter mit einem Druckverhältnis größer 1:16 eingesetzt wird, wobei der Verdichter vorzugsweise der Verdichter einer stationären, zur Energieerzeugung eingesetzten Gasturbine ist. Vorzugsweise ist die Nennleistung der Gasturbine größer 50 MW. Die Erfindung kann dabei prinzipiell in jedem Abschnitt eines Verdichters eingesetzt werden. Da die aus dem Stand der Technik genannten Probleme besonders bei großen Rotorscheiben mit einem Außendurchmesser von 1200 mm und größer auftreten, ist es von besonderem Vorteil, wenn insbesondere derartig große Rotorscheiben durch die erfindungsgemäße Konstruktion mit Verdichterscheiben kleineren Außendurchmessers und mit einer dieser umgebenden Trommel ersetzt wird. Bevorzugtermassen hat somit auch die erfindungsgemäße Trommel ein Außendurchmesser von 1200 mm und größer. Selbstverständlich kann die Erfindung aber auch in den Abschnitten des Verdichters eingesetzt werden, wo - wenn nur Verdichterscheiben ohne eine Trommel zum Einsatz kämen - diese einen kleineren Außendurchmesser als 1200 mm aufweisen würde. Somit sind auch Trommelaußendurchmesser kleiner als 1200 mm möglich.

Die Erfindung wird anhand einer Zeichnung näher erläutert. Weitere Merkmale sowie weitere Vorteile ergeben sich anhand der Figurenbeschreibung. Es zeigt:
- FIG 1: einen Ausschnitt durch den Längsschnitt durch einen erfindungsgemäßen Rotor,
- FIG 2: den gleichen Ausschnitt wie FIG 1 mit einer modifizierten Trommel und.
- FIG 3: eine Trommel gemäß einer weiteren Ausgestaltung mit einem radial nach innen ragenden Nabenbereich.

Die FIG 1 zeigt einen Ausschnitt durch den Längsschnitt eines mehrere Rotorscheiben 10 umfassenden Rotors 12 einer nicht näher dargestellten Gasturbine. Der Ausschnitt des Rotors 12 ist dabei so gewählt, dass dieser im Hochdruckbereich des Axialverdichters der Gasturbine liegt. Die Pumprichtung des Axialverdichters ist von der linken Zeichnungsseite zur rechten Zeichnungsseite.

Die Rotorscheiben 14, 16 sind in bekannter Ausgestaltung gefertigt und weisen an ihren äußeren Umfängen 18 jeweils eine in Umfangsrichtung verlaufende Umfangsnut 20 auf, welche zur Aufnahme von Laufschaufeln des Verdichters vorgesehen sind. Die Rotorscheiben 14, 16 liegen flanschartig an einer Kontaktfläche 22 aneinander, wobei in dieser Kontaktfläche 22 eine Hirthverzahnung zur formschlüssigen Verbindung vorgesehen ist.

Unmittelbar stromab der Rotorscheibe 16, also in FIG 2 weitere rechts dargestellt, sind zwei weitere Rotorscheiben 24, 26 vorgesehen, welche verglichen mit den davon stromaufwärtigen Rotorscheiben 14, 16 einen wesentlich geringeren äußeren Durchmesser aufweisen. Die Begriffe "stromab" und "stromauf" beziehen sich dabei auf die Richtung der im Axialverdichter strömenden verdichteten Luft.

Die beiden Rotorscheiben 24, 26 werden von einer im Längsschnitt T-förmigen, im Querschnitt kreisförmigen Trommel 28 umgriffen. Die Trommel 28 weist an ihrer Innenseite 30 einen radial nach innen gerichteten endlos umlaufenden Steg 32 auf, welcher mit zwei einander gegenüberliegenden Stirnflächen 34 versehen ist. Die Stirnflächen 34 liegen dabei einerseits an der Rotorscheibe 24 und andererseits an der Rotorscheibe 26 an Kontaktflächen 36, 38 an. Die Kontaktflächen 36, 38 sind derartig strukturiert, dass jeweils ein Formschluss in Form einer Hirthverzahnung vorgesehen ist.

Jede der Rotorscheiben 24, 26 weist in ihrem äußeren Bereich einen sich in Axialrichtung erstreckenden umlaufenden Haken 40, 42 auf. Dadurch ergibt sich jeweils eine zur Stirnseite hin geöffnete Umfangsnut 41, 43. Die ringförmigen Haken 40, 42 greifen jeweils in eine zur Stirnseite der Trommel 28 hin geöffnete, in dieser angeordneten endlos umlaufenden Nut 44, 46 ein. Die Nuten 44, 46 bilden somit jeweils eine Aufnahme für die an den Rotorscheiben 24, 26 angeordneten Haken 40, 42.

Die Trommel 28 weist an ihrer Außenseite zudem in Umfangsrichtung verlaufende Laufschaufelhaltenuten 48, 50, 52 auf, in denen jeweils Laufschaufeln eines Schaufelkranzes einsetzbar sind. Die Laufschaufeln weisen dazu zu den Laufschaufelhaltenuten 48, 50, 52 korrespondierend ausgebildete Schaufelfüße auf. Die in den Nuten 48, 50, 52 einsetzbaren Laufschaufeln gehören zu den Schaufelstufen, welche die letzten Druckerhöhungen in dem zu komprimierenden Medium durchführen. Dementsprechend sind den Laufschaufelhaltenuten 48, 50, 52 die letzten drei Verdichterlaufschaufelkränze des Verdichters angeordnet. Aufgrund der bei der Verdichtung des Mediums (Luft) auftretenden hohen Temperaturen im Bereich der Trommel 28 ist diese aus einem wärmebeständigeren Material gefertigt als die von der Trommel 28 umgriffenen und somit radial weiter innen liegenden Rotorscheiben 24, 26. Die Rotorscheiben 24, 26 können somit aus einem weniger temperaturbeständigen Material gefertigt werden, da in ihrem Bereich geringere Temperaturen auftreten als im Bereich der Trommel 28. Außerdem ist der axiale Abstand zwischen den Nuten 48 und 50 sowie zwischen den Nuten 50 und 52 im Vergleich geringer als der Abstand bei der Verwendung von drei einzelnen Rotorscheiben anstelle der Trommel 28, so dass axialer Bauraum im Verdichter eingespart werden kann. Die Einsparung von axialem Bauraum ermöglicht insgesamt den Bau einer preiswerteren Gasturbine bzw. den Bau eines preiswerteren Verdichters.

Obwohl die Trommel 28 einstückig ausgebildet ist und dementsprechend von den darin vorgesehenen Rotorscheiben 24, 26 zentriert wird, hat es sich als vorteilhaft herausgestellt, dass jede der Rotorscheiben 24, 26 mit der Innenseite 30 der Trommel 28 verhakt ist. Selbst ein geringfügiges Aufstellen der beiden axial einander gegenüberliegenden Enden 54, 56 der Trommel 28 kann somit vermieden werden. Gleichzeitig können die von den Laufschaufeln herrührenden mechanischen Fliehkraftbelastungen von der Trommel 28 an die Rotorscheiben 24, 26 zumindest teilweise weitergeleitet werden, so dass die mechanischen Belastungen am Rand der Trommel 28 innerhalb der zulässigen Grenzen des Trommelmaterials bleiben.

Anstelle eines sich zentral durch Nabenöffnungen 57 der Rotorscheiben 10 erstreckenden Zugankers 58 kann selbstverständlich auch eine Anzahl von mehreren, dezentral um die Maschinenachse 60 konzentrisch angeordneten Zugankern vorgesehen sein, um die Rotorscheiben fest aneinander zu pressen.

FIG 2 zeigt den gleichen Ausschnitt aus der Gasturbine wie FIG 1, wobei gleiche Bauteile mit identischen Bezugszeichen beschriftet sind.

Im Unterschied zu FIG 1 weist die in FIG 2 dargestellte Trommel 28 einen modifizierten Steg 32 auf. Der Steg 32 gemäß der in FIG 2 dargestellten zweiten Ausgestaltung der Trommel 28 erstreckt sich nach Innen nicht nur bis zu denjenigen Stirnflächen 34, welche an den Kontaktflächen 22 der benachbarten Rotorscheiben 24, 26 anliegen, sondern über diesen Bereich hinaus. Somit kann der Steg 32 auch einen weiteren Nabenbereich 62 umfassen, dessen radiales Ende wesentlich weiter Innen liegt als die Kontaktflächen 22 der Rotorscheiben 24, 26. Hierdurch kann eine größere Belastbarkeit der Trommel 28 erreicht werden.

In FIG 3 ist eine weitere alternative Ausgestaltung der Erfindung gezeigt, wobei identischen Merkmale mit identischen Bezugszeichen versehen sind. Identische Merkmale weisen zudem die gleiche Funktion auf, so dass die vorangegangene Beschreibung für in FIG 3 identische Konstruktionsmerkmale auch hier zutrifft. Nachfolgend werden dann nur noch die strukturellen Unterschiede zu FIG 2 näher erläutert.

Verglichen mit FIG 2 weist die Trommel 28 gemäß FIG 3 einen noch weiter radial nach innen ragenden Nabenbereich 63 auf. Dieser Nabenbereich 63 ist zudem auch noch in seiner axialen Erstreckung derart breit, dass dieser radial innerhalb der Nabenbereiche 64 der Rotorscheiben 24, 26 liegt. Mit anderen Worten: der Nabenbereich 63 des Stegs 32 hat eine derartige axiale Erstreckung, dass dieser sich teilweise bis in die Nabenöffnung 57 der Rotorscheiben 24, 26 mit geringerem Durchmesser hinein erstreckt. Mittels eines derartigen Nabenbereichs 63 können die mechanischen Spannungen in der Trommel vergleichsweise klein gehalten werden 24, wodurch diese auch verbessert den thermischen Belastungen standhalten kann.

Insgesamt betrifft die Erfindung somit einen Rotor 12 für eine axial durchströmbare Strömungsmaschine mit mehreren stapelweise angeordneten Rotorscheiben 10, 14, 16, 24, 26, die mittels mindestens eines Zugankers 58 miteinander verspannt sind und jeweils einen äußeren Durchmesser aufweisen. Um einen besonders preiswerten Rotor 12 bei kompakter Bauweise anzugeben, der insbesondere für besonders hohe Druckverhältnisse bei vergleichsweise großen Verdichtermassenströmen ausgelegt ist, wird vorgeschlagen, dass zumindest zwei Rotorscheiben 24, 26 des Rotors 12 einen geringeren äußeren Durchmesser als eine der benachbarten Rotorscheiben 16 aufweisen und der vorhandene Durchmesserunterschied durch eine die Rotorscheiben 24, 26 mit geringerem äußerem Durchmesser ringförmig umgreifende Trommel 28 ausgeglichen ist. Die Trommel 28 umgreift die Rotorscheiben 24, 26 mit geringerem Durchmesser in ihrer gesamten axialen Erstreckung und weist einen an ihrer Innenfläche 30 enlos um Laufenden Step 32 auf, der zwischen den umgriffenen Rotorscheiben 24, 26 mit geringerem Durchmesser axial verspannt ist. Dabei kann lediglich die Trommel 28 aus einem wärmebeständigeren Material gefertigt sein. Die von ihr umgriffenen Rotorscheiben 24, 26, können dagegen aus einem preiswerteren Material gefertigt sein, was zu Kosteneinsparung führt. Ferner kann die Trommel 28 zumindest einen Schaufelkranz mehr tragen als Rotorscheiben 24, 26, die von ihr umgriffen sind.

## Patentansprüche

1. Rotor (12) für eine axial durchströmbare Strömungsmaschine,
mit mehreren stapelweise angeordneten Rotorscheiben (10, 14, 16, 24, 26), die mittels mindestens eines Zugankers (58) miteinander verspannt sind und jeweils einen äußeren Durchmesser aufweisen,
**dadurch gekennzeichnet, dass**
zumindest zwei Rotorscheiben (24, 26) des Rotors (12) einen geringeren äußeren Durchmesser als eine der benachbarten Rotorscheiben (16) aufweisen und der vorhandene Durchmesserunterschied durch
eine die Rotorscheiben (24, 26) mit geringerem äußerem Durchmesser ringförmig umgreifende Trommel (28) ausgeglichen ist, welche Trommel (28) die Rotorscheiben (24, 26) mit geringerem Durchmesser in ihrer gesamten axialen Erstreckung umgreift und einen an ihrer Innenfläche (30) endlos umlaufenden Steg (32) aufweist, der zwischen den umgriffenen Rotorscheiben (24, 26) mit geringerem Durchmesser axial verspannt ist.

2. Rotor (12) nach Anspruch 1,
bei dem die Rotorscheibe (14, 16) mit dem größeren äußeren Durchmesser unmittelbar neben der Rotorscheibe (24, 26) mit dem geringerem äußeren Durchmesser angeordnet ist.

3. Rotor (12) nach einem der Ansprüche 1 oder 2,
bei welchem der Steg der Trommel (28) sich radial weiter nach innen erstreckt als die Rotorscheibe (24, 26) mit geringerem äußerem Durchmesser und dabei eine derartige axiale Breite aufweist, dass sich der Steg (32) zumindest teilweise bis in eine Nabenöffnung (57) der Rotorscheibe (24, 26) mit geringerem äußerem Durchmesser erstreckt.

4. Rotor nach einem der Ansprüche 1 bis 3,
bei dem die beiden - in Axialrichtung des Rotors (12) gesehen - äußeren der von der Trommel (28) umgriffenen Rotorscheiben (24, 26) mit dieser zur Aufnahme von Fliehkraftbelastungen verhakt sind.

5. Rotor (12) nach Anspruch 4,
bei dem die beiden Rotorscheiben (24, 26) an ihrer Umfangsseite einen ringförmigen, sich in Axialrichtung erstreckenden Haken (40, 42) aufweisen, welche jeweils in eine an der Trommel (28) vorgesehenen Nut (44, 46) eingreifen.

6. Rotor (12) nach einem der vorangehenden Ansprüche, bei dem die Trommel (28) aus einem wärmebeständigeren Material ausgebildet ist als die Rotorscheibe (24, 26) mit geringerem Durchmesser.

7. Rotor (12) nach einem der vorangehenden Ansprüche,
bei dem der Steg (32) zwei gegenüberliegende flanschartige Stirnflächen (34) aufweist, die an flanschartigen Stirnflächen (36, 38) der benachbarten Rotorscheiben (24, 26) anliegen.

8. Rotor (12) nach Anspruch 7,
bei dem die Stirnflächen (36, 38) der Rotorscheiben (24, 26) und die Stirnflächen (34) des Stegs (32) formschlüssig aneinander anliegen.

9. Rotor (12) nach Anspruch 8,
blei dem der Formschluss mittels einer Hirthverzahnung gebildet ist.

10. Rotor (12) nach einem der Ansprüche 1 bis 9,
bei dem die Trommel (28) mindestens eine Nut (48, 50, 52) zur Aufnahme von mindestens einer Laufschaufel aufweist.

11. Rotor (12) nach Anspruch 10,
bei dem die Nut (48, 50, 52) als Umfangsnut ausgebildet ist.

12. Rotor (12) nach Anspruch 11,
bei dem eine Anzahl von Umfangsnuten (48, 50, 52) vorgesehen ist, welche größer ist als die Anzahl der von der Trommel (28) umgriffenen Rotorscheiben (24, 26).

13. Rotor (12) nach Anspruch 12,
bei dem die Außenseite der Trommel (28) zur Aufnahme von in Kränzen angeordneten Laufschaufeln ausgebildet ist,
wobei die Anzahl der montierbaren Schaufelkränze größer ist als die Anzahl der von der Trommel (28) umgriffenen Rotorscheiben (24, 26).

14. Verdichter mit einem Rotor (12) nach einem der vorangehenden Ansprüche.

15. Gasturbine mit einem Verdichter nach Anspruch 14.

## Claims

1. Rotor (12) for a turbomachine which is exposable to axial throughflow, with a plurality of rotor disks (10, 14, 16, 24, 26) which are arranged in a stacked manner, are clamped to each other by means of at least one tie rod (58), and have an outside diameter in each case, **characterized in that** at least two rotor disks (24, 26) of the rotor (12) have a smaller outside diameter than one of the adjacent rotor disks (16) and the existing diameter difference is compensated by means of a drum (28) which annularly encompasses the rotor disk (24, 26) with smaller outside diameter, which drum (28) encompasses the rotor disks (24, 26) with smaller diameter over its entire axial extent and on its inner surface (30) has an endlessly encompassing web (32) which is axially clamped between the encompassed rotor disks (24, 26) with smaller diameter.

2. Rotor (12) according to Claim 1, in which the rotor disk (14, 16) with the larger outside diameter is arranged directly next to the rotor disk (24, 26) with the smaller outside diameter.

3. Rotor (12) according to one of Claims 1 or 2, in which the web of the drum (28) extends radially further inwards than the rotor disk (24, 26) with smaller outside diameter and in this case has such an axial width that the web (32) at least partially extends into a hub opening (57) of the rotor disk (24, 26) with smaller outside diameter.

4. Rotor according to one of Claims 1 to 3, in which the two outer of the rotor disks (24, 26), as seen in the axial direction of the rotor (12), which are encompassed by the drum (28) are hooked into the drum for absorbing centrifugal force loads.

5. Rotor (12) according to Claim 4, in which the two rotor disks (24, 26), on their circumferential side, have an annular hook (40, 42) which extends in the axial direction and engages in each case in a slot (44, 46) which is provided on the drum (28).

6. Rotor (12) according to one of the preceding claims, in which the drum (28) is formed from a more heat-resistant material than the rotor disk (24, 26) with smaller diameter.

7. Rotor (12) according to one of the preceding claims, in which the web (32) has two oppositely disposed, flange-like end faces (34) which abut against flange-like end faces (36, 38) of the adjacent rotor disks (24, 26).

8. Rotor (12) according to Claim 7, in which the end faces (36, 38) of the rotor disks (24, 26) and the end faces (34) of the web (32) abut against each other in a form-fitting manner.

9. Rotor (12) according to Claim 8, in which the form fit is formed by means of a Hirth toothing.

10. Rotor (12) according to one of Claims 1 to 9, in which the drum (28) has at least one slot (48, 50, 52) for accommodating at least one rotor blade.

11. Rotor (12) according to Claim 10, in which the slot (48, 50, 52) is formed as a circumferential slot.

12. Rotor (12) according to Claim 11, in which provision is made for a number of circumferential slots (48, 50, 52) which is greater than the number of rotor disks (24, 26) which are encompassed by the drum (28).

13. Rotor (12) according to Claim 12, in which the outer side of the drum (28) is formed for accommodating rotor blades which are arranged in rings, wherein the number of blade rings which can be installed is greater than the number of rotor disks (24, 26) which are encompassed by the drum (28).

14. Compressor with a rotor (12) according to one of the preceding claims.

15. Gas turbine with a compressor according to Claim 14.

## Revendications

1. Rotor ( 12 ) pour une turbomachine à flux axial,
comprenant plusieurs disques ( 10, 14, 16, 24, 26 ) rotoriques disposés en piles, qui sont bloqués entre eux au moyen d'au moins un tirant ( 58 ) et qui ont respectivement un diamètre extérieur,
**caractérisé en ce que**
au moins deux disques ( 24, 26 ) rotoriques du rotor ( 12 ) ont un diamètre extérieur plus petit que l'un des disques ( 16 ) rotoriques voisins et la différence de diamètre présente est compensée par
un tambour ( 28 ) entourant annulairement les disques ( 24, 26 ) rotoriques ayant le diamètre extérieur plus petit, lequel tambour ( 28 ) entoure des disques ( 24, 26 ) rotoriques de diamètre plus petit dans toute leur étendue axiale et a une nervure ( 32 ) sans fin faisant le tour sur sa surface ( 30 ) intérieure, nervure qui est bloquée axialement entre les disques ( 24, 26 ) rotoriques entourés ayant le diamètre plus petit.

2. Rotor ( 12 ) suivant la revendication 1,
dans lequel les disques ( 14, 16 ) rotoriques ayant le diamètre extérieur plus grand sont disposés directement à côté des disques ( 24, 26 ) rotoriques ayant le diamètre extérieur plus petit.

3. Rotor ( 12 ) suivant l'une des revendications 1 ou 2,
dans lequel la nervure du tambour ( 28 ) s'étend radialement plus à l'intérieur que les disques ( 24, 26 ) rotoriques ayant un diamètre extérieur plus petit et a ainsi une largeur axiale telle que la nervure ( 32 ) s'étend au moins en partie jusque dans une ouverture ( 57 ) de moyeu des disques ( 24, 26 ) rotoriques ayant un diamètre extérieur plus petit.

4. Rotor ( 12 ) suivant l'une des revendications 1 à 3,
dans lequel les deux disques rotoriques à l'extérieur, considéré dans la direction axiale du rotor ( 11 ), des disques ( 24, 26 ) rotoriques entourés du tambour ( 28 ) sont accrochés à ceux-ci pour absorber des charges de force centrifuge.

5. Rotor ( 12 ) suivant la revendication 4,
dans lequel les deux disques ( 24, 26 ) rotoriques ont sur leur face de pourtour un crochet ( 40, 42 ) annulaire, qui s'étend dans la direction axiale et qui pénètre respectivement dans une rainure ( 44, 46 ) prévue sur le tambour ( 28 ).

6. Rotor ( 12 ) suivant l'une des revendications précédentes, dans lequel le tambour ( 28 ) est en un matériau plus résistant à la chaleur que les disques ( 24, 26 ) rotoriques ayant le diamètre plus petit.

7. Rotor ( 12 ) suivant l'une des revendications précédentes, dans lequel la nervure ( 32 ) a deux surfaces ( 34 ) frontales opposées de type à bride, qui s'appliquent à des surfaces ( 36, 38 ) frontales de type à bride des disques ( 24, 26 ) rotoriques voisins.

8. Rotor ( 12 ) suivant la revendication 7,
dans lequel les surfaces ( 36, 38 ) frontales des disques ( 24, 26 ) rotoriques et les surfaces ( 34 ) frontales de la nervure ( 32 ) s'appliquent les unes aux autres à complémentarité de forme.

9. Rotor ( 12 ) suivant la revendication 8,
dans lequel la complémentarité de forme est formée au moyen d'une denture de Hirst.

10. Rotor ( 12 ) suivant l'une des revendications 1 à 9,
dans lequel le tambour ( 28 ) a au moins une rainure ( 48, 50, 52 ) de réception d'au moins une aube mobile.

11. Rotor ( 12 ) suivant la revendication 10,
dans lequel la rainure ( 48, 50, 52 ) est constituée en rainure périphérique.

12. Rotor ( 12 ) suivant la revendication 11,
dans lequel il est prévu un nombre de rainures ( 48, 50, 52 ) périphériques qui est plus grand que le nombre des disques ( 24, 26 ) rotoriques entourés par le tambour ( 28 ).

13. Rotor ( 12 ) suivant la revendication 12,
dans lequel la face extérieure du tambour ( 28 ) est constituée pour la réception d'aubes mobiles montée en couronnes,
le nombre des couronnes d'aubes qui peut être monté étant plus grand que le nombre des disques ( 24, 26 ) rotoriques entourés du tambour ( 28 ).

14. Compresseur ayant un rotor ( 12 ) suivant l'une des revendications précédentes.

15. Turbine à gaz ayant un compresseur suivant la revendication 14.
